# EUROPÄISCHE PATENTSCHRIFT

(11) **EP 1 086 870 B1**
(45) Veröffentlichungstag und Bekanntmachung des Hinweises auf die Patenterteilung: **29.09.2004**
(21) Anmeldenummer: 00250233.4
(22) Anmeldetag: 13.07.2000
(51) Int. Cl.: B61G 9/06

(54) **Zug-Druck-Kuppelstangeneinrichtung**
Traction-compression device for a drawbar
Dispositif du type traction-compression pour une barre d'attelage

(30) Priorität: 17.09.1999 DE 19944754
(43) Veröffentlichungstag der Anmeldung: 28.03.2001
(73) Patentinhaber: DWA Deutsche Waggonbau GmbH, 12526 Berlin (DE); Bartel, Manfred, 02906 Niesky (DE)
(72) Erfinder: Bartel, Manfred Dipl.-Ing. (FH), 02906 Niesky (DE); Wieloch, Bertram Dipl.-Ing., 02906 Niesky (DE); Kappler, Detlef, 02923 Neukosel 20 (DE)
(74) Vertreter: Akers, Noel James

(56) Entgegenhaltungen:
- DE-A- 4 024 998
- DE-A- 4 118 529
- GB-A- 417 082
- US-A- 3 854 597
- US-A- 5 507 400

## Beschreibung

Die Erfindung betrifft eine Zug - Druck - Kuppelstangeneinrichtung für Schienenfahrzeuge mit allseitiger Richtgelenkwirkung gemäß dem Oberbegriff des Patentanspruches 1.

Es sind bereits Lösungen bekannt, die das Ziel verfolgen, Zug - Druck - Kuppelstangeneinrichtungen zu entwickeln, die effektivere Richtgelenkausführungen besitzen bei gewichts- und aufwandsparenden Lösungen. Dies ist deshalb notwendig, weil insbesondere für Tragwageneinheiten im kombinierten Verkehr Schiene - Straße Fahrzeuge mit geringster Totmasse und damit maximal möglicher Nutzlast gefordert werden. Grund dafür ist die häufige Überschreitung der zulässigen Zuggesamtmasse, wodurch die Anzahl der Wagen z.B. in einem KV - Shuttlezug dann herabgesetzt werden muß. Erleichternd kommt hinzu, daß insbesondere bei Shuttlezügen die Rangiergeschwindigkeiten regulär herabgesetzt sind, so daß es sich anbietet, die Tragwagen innerhalb der Shuttle - Einheiten mit einer, gegenüber der Anwendung von Seitenpuffern, wesentlich gewichtsärmeren Kuppelstange zu realisieren. Damit kann ebenfalls noch der Abstand zwischen den Einzelwagen mit all seinen positiven Einflüssen reduziert werden. Damit wird es auch möglich, Kuppelstangen mit geringerer oder sogar ohne Dämpfungskapazität einzusetzen, was effektivere Lösungen des Problems der Kuppelstangen mit allseitiger Richtgelenkwirkung mit hohem Wirkungsgrad erfordert, um das Hauptproblem der Erfüllung der Laufsicherheit, insbesondere der Entgleisungssicherheit bei den extrem leichten Einzelwagen zu lösen.

Nach DE-OS 21 35 472 ist eine federnde Zug- und Stoßvorrichtung für Mittelpufferkupplungen bekannt, welche aus einer Kuppelstange, die über einen vertikalen Gelenkbolzen in einen U-förmigen Zugbügel eingreift, der wiederum einen Teleskop - Federapparat einschließt, besteht. Dabei stützt sich der Federapparat mit seinen Anschlägen wechselseitig über vordere und hintere bewegliche Stützlagerplatten und entsprechend korrespondierenden Stützlagern, die am Untergestell befestigt sind, an diesem ab. Als Kuppelstangengelenk ist am hinteren Ende derselben der bereits erwähnte vertikale Gelenkbolzen vorhanden, der von einem Gelenkstück umschlossen wird, welches wiederum im Zusammenwirken und peripheren Kugelkalottenflächen das Abrollen der Endfläche auf der Richtgelenkkalotte sichern soll. Diese Ausführung hat den Nachteil, daß sie aus einer Vielzahl massiven und beweglichen Teilen, die platzaufwendig, schwer, teuer und verschleißanfällig sind, besteht. Außerdem sind durch die vorhandenen Spiele zwischen den Bauteilen, wie Kuppelstange, Gelenkbolzen, Gelenkstück, der Kalottenteile und der zwischen den Endflächen der Kuppelstangen und der Abrollkurve am vorderen Stützlagerteil bei den Rucken und Zerrungen im Zugverband, insbesondere bei Bremsvorgängen erhöhte dynamische Kräfte zu erwarten.

Mit der DE 299 00 875 U1 wird eine Lösung vorgestellt, bei der der vertikale Gelenkbolzen zwischen dem Kuppelstangenende und dem Gabelkopf, der als Teil des festen Stiitzlagers starr mit dem Untergestell verbunden ist, in einem Langloch angeordnet ist, wobei zwischen Langloch und Gelenkbolzen kein Querspiel erkennbar ist, was bedeutet, daß ein zwangloses Abrollen des Kuppelstangenendes an der Richtgelenkkurve nicht möglich ist, was einen schlechten Wirkungsgrad des Richtgelenkes erwarten läßt. Dieser Tatbestand stellt einen empfindlichen Nachteil dar.

Weiterhin sind im Güterwagenbau allgemein Zug -Druck-Kuppelstangen bekannt, bei denen an den Lagerstellen im Untergestell des Waggons die Kuppelstange durch eine Stützplatte hindurch geführt wird, wobei an der Druckseite wie auch an der Zugseite der Stützplatte Federelemente angeordnet sind. Bei einer Stoßbelastung werden die Federn an der Druckseite komprimiert und die Zugfedern entlastet, so daß durch die schräge Kippstellung der Kuppelstange eine Richtwirkung im Sinne eines Richtgelenkes erzeugt wird. Der Nachteil ist dabei, daß diese Gelenkkonstruktion nur einen ungenügenden Wirkungsgrad erreicht.

In GB-A-417082 wird eine Kuppelstange verwendet, die sich druckseitig elastisch gegen die Stützlagerteile eines teleskopartigen Federungs- und Dämpfungselementes über kugelförmige Stoßflächen gelenkig abstützt. Die Übertragung der zugseitigen Kräfte erfolgt über eine durch den Wagen verlaufende Zugstange, die am Ende an der Kuppelstange gelenkartig angeschlossen ist.

Die DE 41 18 529 A1 zeigt eine vereinfachte Lösung, die mit festen stützlagerähnlichen Druckplatten arbeitet und bei der zwischen der Rückseite der Druckplatte und der inneren Scheitelfläche des Zugbügels lediglich eine Vorspannfeder angeordnet ist, wobei ein Anschlag vorhanden ist, der bei auftretenden Zugkräften ein geringeres Spiel zwischen der Endfläche des Zug-Druckstangenkopfes und der Druckplatte begrenzt. Diese Ausführung hat den Nachteil, daß die Vorspannfeder lediglich einen kurzen, begrenzten Federweg gestattet, der ausreichend ist für die axiale Verschiebung der Kuppelstange infolge des Abrollens und Kippens der Endfläche der Kuppelstange an der Abrollkurve der Druckplatte, um die axialen Vorspannkräfte in Grenzen zu halten, wobei der Längsdämpfungseffekt nur gering sein kann. Ein weiterer Nachteil besteht darin, daß infolge des Abstandes des verwendeten Gelenkbolzens zu der Stirnfläche der Kuppelstange bei gleichzeitiger Einwirkung von Druckkräften ein bedeutendes horizontales Kräftepaar entsteht, das nach dem Ausschöpfen der horizontalen seitlichen Spiele zwischen der Kuppelstange und der seitlichen Anschläge den Abrollvorgang auf der Endfläche der Kuppelstange behindert, was eine Reduzierung des Wirkungsgrades des Richtgelenkes in den Endstellungen zur Folge hat. Dieser Wirkungsgradverlust wird allgemein im ERRi -UIC -Bericht SVA - B12/RP49 von 10/91 angegeben, wo im Vergleich von theoretischen Ermittlungen zu praktischen Versuchen mit solchen Lösungen nur Wirkungsgrade von 0,6 -0,8 festgestellt wurden.

Aufgabe der Erfindung ist es, eine Zug - Druck - Kuppelstangeneinrichtung mit Richtgelenkwirkung zu schaffen, bei der der Wirkungsgrad des Richtgelenkes verbessert wird und Zuglängskräfte im Zugverband gering gehalten werden, mit dem Ziel, der Erfüllung der Entgleisungssicherheit von Fahrzeugeinheiten mit geringstem Gewicht und des weiteren soll durch eine platzsparende, kompakte Ausführung mit geradlinigem Kraftverlauf eine Teile- und Gewichtsreduzierung und Senkung der Herstellungskosten erzielt werden, die andererseits auch positiven Einfluß auf die Unterhaltung der Fahrzeuge hat.

Die Aufgabe wird erfindungsgemäß durch die Merkmale des Patentanspruchs 1 gelöst. Vorteilhafte Weiterbildungen der Erfindung gehen aus den Unteransprüchen hervor. Erfindungswesentlich ist, daß die Kuppelstange an ihrer Endfläche als Fortführung ein Zugstangenteil besitzt, welches im Mittelpunkt einer Richtgelenkplatte sitzt, wobei diese Richtgelenkplatte fest oder axial - längsverschiebbar mit dem Zugstangenteil verbunden ist. Die Zugstange ist dabei durch eine Stützplatte, die starr mit dem Untergestell verbunden ist, hindurch geführt und erhält darin eine spezielle Lagerung, wobei im Mittelpunkt der Abrollkalotte die Kuppelstange ein spezifisch geformtes Zentrierstumpfteil besitzt, welches in einem Zentriertrichter, der in einen Öffnungstrichter übergeht, aufgenommen wird. Diese Form des Zentrierstumpfteiles sichert eine ausreichende Lagerung der Kuppelstange gegenüber dem Untergestell und ein ungehindertes Abrollen der Richtgelenkplatte am Stützlager über den gesamten Kippvorgang. An der Zugseite des Stützlagers ist zweckmäßig ein Kugelgelenkansatz, der mit der Kontur der folgenden Zugscheibe korrespondiert, vorgesehen. Die nachfolgende Feder für die Aufnahme von Zugkräften sorgt für eine spielfreie Verspannung der Lagerstellen und für den erforderlichen Dämpfungseffekt aus der Zugbewegung im Zugverband. Es werden auch Ausführungen vorgeschlagen, bei denen an der Zugaufnahmeseite des Stützlagers und / oder an der Druckaufnahmeseite Federelemente angeordnet sind. Dabei können unmittelbare Dämpfungen in Druckund Zugrichtung direkt erzielt werden, deren Anordnung im wesentlichen in Abhängigkeit der zu bestreitenden Wagengewichts - Lastgruppen entschieden werden kann.

Die Erfindung sichert mit ihrem geradlinigen Kräfteverlauf und kompakten Bauweise und dem ungehinderten Abrollvorgang im Richtgelenk die volle Erfüllung der Aufgabenstellung und trägt dazu bei, daß auch sehr leichtgewichtige Güterwagen die internationalen Forderungen der Laufsicherheit, insbesondere der Entgleisungssicherheit erfüllen.

Im folgenden werden Ausführungsbeispiele der Erfindung anhand der Zeichnungen näher erläutert. Die Zeichnungen zeigen in:
- Fig.1:: einen Horizontalschnitt in Höhe der Achse der Kuppelstange mit Anschluß an das Untergestell,
- Fig.2:: Einzelheit A nach Fig.1,
- Fig.3:: Schnitt wie Fig.1,
jedoch mit Anordnung der Federelemente auf der Druckaufnahmeseite des Stützlagers,
- Fig.4:: Schnitt wie Fig.1,
jedoch bei Anordnung eines Federelementes an der Druckaufnahmeseite für Druck- und Zugkräfte.

Wie Fig. 1 und 2 zeigen, befindet sich zwischen Kupplungsträgern 1 des Wagenuntergestells zur Lagerung einer Kuppelstange 3 ein Stützlager 2. Das Stützlager 2 ist starr befestigt und nimmt in einer zentralen Öffnung, eine am Ende der Kuppelstange 3 angeordnete Zugstange 6 auf. Druckkräfte F_{LX} in der Kuppelstange 3 wirken in der angezeigten Richtung. Die Kuppelstange 3 selbst besitzt hier am Ende ihres massiven Querschnittes eine Richtgelenkdruckplatte 4, an die zentrisch in Fortführung der Mittelachse der Kuppelstange 3 die Zugstange 6 angeordnet ist. Die Richtgelenkdruckplatte 4 trägt an der Druckaufnahmeseite eine Kugelkalotte mit einem Richtgelenkradius R-Ri, der vorzugsweise ein Größenmaß von gleich oder größer der halben Kuppelstangenlänge, zwischen den Stützlagern 2 gemessen beträgt, da damit ein exakt kugelartiges Abrollverhalten zwischen den Stützflächen erzielt wird, welches sehr geringe, insbesondere vertikale Radentlastungskomponenten und Spurkranz - y - Kräfte bewirkt. Weiterhin ist als vorteilhaft zu nennen, daß das infolge der axialen Verschiebung der Zugstange 6 gegenüber dem Stützlager 2 beim Kippen der Richtgelenkdruckplatte 4 während des Abrollens auf einer Abrollkurve 5 entstehende Verspannmoment eine Verminderung der y-Kräfte zwischen Rad und Schiene sowie eine Verminderung der vertikalen Radentlastung beim Zusammentreffen eines beladenen und eines leeren Wagens mit sich bringt. Die Lagerung der Zugstange 6 erfolgt spielbehaftet in einem Zentriertrichter 11, der sich in einem Öffnungstrichter 12 fortsetzt. Die Mantelkonturen des Zentriertrichters 11 im Stützlager 2 und die eines Zentrierstumpfteiles 10 der Zugstange 6 folgen etwa einem Radius R_{A} um die anfänglichen Kippunkte M2 und M3. Ein Längenmaß L2 des Zentrietrichters 11 ist um die Entfernung eines Winkelmaßes α des maximalen Ausschlages der Kuppelstange 3 kürzer ausgeführt als ein Längenmaß L1 des Zentrierstumpfteiles 10. Das Zentrierstumpfteil 10 ist dabei einseitig an der Druckaufnahmeseite angeordnet und reicht etwa bis 1/3 der Stützlagerdicke t. Damit ist ein zwangfreies und zentrisches Herauskippen der Richtgelenkdruckplatte 4 gegeben. Korrespondierend mit diesen Bewegungen besitzt das Stützlager 2 einen Kugelgelenkansatz 8 und eine Zugscheibe 7 als entsprechendes Gegenstück, das sich um einen gedachten mittleren Kippunkt M1 bewegen kann. Die Zugscheibe 7, die an eine Feder 13 für Zugkräfte anschließt, hat in ihrem Sitz auf der Zugstange 6 ballige Berührungsflächen für eine Schrägstellung der Kuppelstange 3. Die Feder 13 sorgt für die mögliche Axialverschiebung beim Abrollen der Richtgelenkdruckplatte 4 bis zu ihrem äußersten Kippunkt für eine spielfreie Lagerung des Gesamtgelenkes, für eine Längsdämpfung und für einen weichen Ausgleich der Bewegungsvorgänge, die sich im Ablaufvorgang des Kippens nicht ständig um die gleichen Kippunkte bewegen.
Es ist denkbar, das Zentrierstumpfteil 10 und den Zentriertrichter 11 kegelförmig auszuführen, wobei dann der Kegelseitenwinkel mindestens einen Winkel α_{T} einer Tangente T des Radius R_{A} im Kippunkt M2 oder M3 haben muß. Nachteilig wäre hierbei ein schnell zunehmendes Spiel im Trichter beim Herauskippen und eine damit verbundene ungenauere Führung der Zugstange 6.

Die Fig. 3 zeigt eine Anordnung von Federn 14 für Stoßkräfte an der Druckaufnahmeseite, wobei die Richtgelenkdruckplatte 4 hier auf der Zugstange 6 axial - längsverschiebbar angeordnet ist. Sie besitzt dazu eine Richtgelenkhülse 16, die einen stabilen Gleitsitz garantiert. Die Feder 14 sorgt für eine spielfreie Verspannung des gesamten Gelenkes und eine axialweiche Lagerung. Der Kugelgelenkansatz 8 ist als ein austauschbarer Kugelgelenkring 9 ausgebildet, der aus Werkstoff mit vorteilhaftem Reibverhalten hergestellt ist.
Es ist denkbar, die in Fig. 1 gezeigte Lösung mit der in Fig.3 zu kombinieren, wodurch man vorteilhaft eine Zug- und Stoßdämpfung erreicht.

Bei der in Fig. 4 gezeigten Auslegung wird eine Feder 15 verwendet, die gleichzeitig für Zug- und Stoßkräfte zuständig ist. Dies wird erreicht durch die Anordnung einer Druckscheibe 17, die in ihrer Außenkontur mit zusätzlichen Zug - Schwenkanschlägen 18 korrespondiert, die ein Kippen um den gedachten mittleren Kippunkt M1 ermöglichen. Eine Druckhülse 20 sichert die Übertragung der Kräfte bei Zugbelastungen. Ein Druckring 19 dient der Zugkraftübertragung. Mit der Verwendung der Zugstange 6 am Ende der Kuppelstange 3 und der festen oder axial - längsverschiebbaren Lagerung der Richtgelenkdruckplatte 4 auf der Zugstange 6 und die Ausbildung der Lagerung der Zugstange 6 im Stützlager 2 und der Anordnung von Zug- und Druckscheiben 7 und 17 sowie Federelemente, Federn 13, 14 und 15 wird eine vorteilhafte Zug - Druck - Kuppelstangeneinrichtung geschaffen, die eine hohe Laufsicherheit von leichten Güterwagen gewährleistet und die Gesamtökonomie, insbesondere des kombinierten Ladeverkehrs verbessert.

### Aufstellung der verwendeten Bezugszeichen

- 1: Kupplungsträger
- 2: Stützlager
- 3: Kuppelstange
- 4: Richtgelenkdruckplatte
- 5: Abrollkurve
- 6: Zugstange
- 7: Zugscheibe
- 8: Kugelgelenkansatz
- 9: Kugelgelenkring
- 10: Zentrierstumpfteil
- 11: Zentriertrichter
- 12: Öffnungstrichter
- 13: Feder (für Zugkräfte)
- 14: Feder (für Stoßkräfte)
- 15: Feder (für Zug- und Stoßkräfte)
- 16: Richtgelenkhülse
- 17: Druckscheibe
- 18: Zug - Schwenkanschläge
- 19: Druckring
- 20: Druckhülse

- α: Winkelmaß (entspricht dem maximalen Ausschlag der Kuppelstange)
- M1: (gedachter mittlerer) Kippunkt
- M2: (oberer anfänglicher) Kippunkt
- M3: (unterer anfänglicher) Kippunkt
- t: Stützlagerdicke
- L1: Längenmaß (des Zentrierstumpfteiles)
- L2: Längenmaß ( des Zentriertrichters)
- R_{A}: Radius (anfänglicher Kippradius)
- R - Ri: Richtgelenkradius

- T: Tangente (am Radius R_{A} im Kippunkt M3 oder M4)
- α_{T}: Winkel (Tangentenwinkel)
- F_{LX}: Druckkraft

## Patentansprüche

1. Zug-Druck-Kuppelstangeneinrichtung für Schienenfahrzeuge mit allseitiger Richtgelenkwirkung, enthaltend ein Stützlager (2) zur starren Verbindung mit dem Untergestell des Schienenfahrzeuges, Federelement (13, 14, 15) zur Erzeugung eines Federweges und einer Dämpfung und kugelgelenkartige Lagerteile zur Realisierung einer zwangsfreien Kippbewegung an den Kuppelstangenenden zwischen Stützlagern und Kuppelstangen, **dadurch gekennzeichnet, dass** an der Druckaufnahmeseite des Stützlagers (2) eine Kuppelstange (3) mit einer eine Abrollkurve (5) aufweisende Richtgelenkdruckplatte (4) angeordnet und eine Zugstange (6), starr als Endteil der Kuppelstange (3) gestaltet, ortsfest oder axial - längsverschiebbar in dem Stützlager (2) vorgesehen sind, wobei die Zugstange (6) durch das Stützlager (2) hindurch ragt und der Zugstange (6) in ihrer Durchführung durch das Stützlager (2) als Übergang ein gekrümmtes oder kegelförmig ausgebildetes sowie einseitig an der Druckaufnahmeseite angeordnetes Zentrierstumpfteil (10) zugeordnet ist, welches in einen im Stützlager (2) angeordneten sowie in einen Öffnungstrichter (12) übergehenden Zentriertrichter (11) hineinragt, wobei entweder auf der Zugaufnahmeseite des Stützlagers (2) auf der Zugstange (6) eine ballige Berührungsfläche aufweisende Zugscheibe (7) oder auf der Druckaufnahmeseite des Stützlagers (2) diesem zugeordnete Zug-Schwenkanschläge (18) angeordnet sind, und die Zugstange (6) auf der Zugund/oder Druckaufnahmeseite des Stützlagers (2) Federn (13; 14; 15) trägt.

2. Zug-Druck-Kuppelstangeneinrichtung nach Anspruch 1, **dadurch gekennzeichnet, dass** ein Richtgelenkradius (R-Ri) der Richtgelenkdruckplatte (4) gleich oder größer als das halbe Maß der Kuppelstangenlänge, zwischen den Stützlagern (2) gemessen, ausgeführt ist.

3. Zug-Druck-Kuppelstangeneinrichtung nach Anspruch 1 und 2, **dadurch gekennzeichnet, dass** bei einem gekrümmt ausgebildeten Zentrierstumpfteil (10) dieses um 1/3 einer Stützlagerdicke (t) in das Stützlager (2) hineinragt, wobei die Krümmung des Zentrierstumpfteiles (10) einem Radius (R_{A}) um einen anfänglichen Kipppunkt (M2 und M3) folgt, und ein Längenmaß (L2) des Zentriertrichters (11) um ein Winkelmaß (α) des maximalen Ausschlages einer Kuppelstange (1) kürzer ausgeführt ist als ein Längenmaß (L1) des Zentrierstumpfteiles (10), wobei in Betracht einer Schnittebene durch die Längsachse der Kuppelstange die anfänglichen Kipppunkte (M2 und M3) den Kreuzpunkten zwischen Abrollkurve und dem Zentriersturnpfteil entsprechen.

4. Zug-Druck-Kuppelstangeneinrichtung nach Anspruch 1 bis 3, **dadurch gekennzeichnet, dass** die Zugscheibe (7) mit ihrer balligen Berührungsfläche über einen Kugelgelenkansatz (8), welcher als austauschbarer Kugelgelenkring (9) mit gutem Reibverhalten ausgebildet ist, mit dem Stützlager (2) in Wirkverbindung steht, wobei der Kugelgelenkansatz (8) seinen Mittelpunkt in einem gedachten mittleren Kipppunkt (M1) findet.

5. Zug-Druck-Kuppelstangeneinrichtung nach Anspruch 1 bis 3, **dadurch gekennzeichnet, dass** zwischen den Stützlagern (2) und den Zug-Schwenkanschlägen (18) die axial-längsverschiebbare Richtgelenkdruckplatte (4), welche mit einer Richtgelenkhülse (16) ausgebildet ist, die Feder (15) sowie eine Druckscheibe (17), die an einem Druckring (19) zur Anlage kommt, angeordnet sind und die sich berührenden Führungsflächen der Druckscheibe (17) und die des Zug-Schwenkanschlages (18), die eine gemeinsame Kontur besitzen, dem Radius des gedachten mittleren Kipppunktes (M1) folgen, und zwischen der Richtgelenkdruckplatte (4) mit Zentrierstumpfteil (10) und der Zugstange (6), eine Druckhülse (20) angeordnet ist.

6. Kuppelstangeneinrichtung nach einem der vorstehenden Ansprüche, **dadurch gekennzeichnet, dass** zur Erzielung einer druck- und zugseitigen Federung der Kuppelstange (3) sowohl an der Zugaufnahmeseite Federn (13) für Zugkräfte und an der Druckaufnahmeseite des Stützlagers (2) Federn (14) für Stoßkräfte angeordnet sind, wobei die Richtgelenkdruckplatte (4) für eine axiale Längsverschiebbarkeit mit der Richtgelenkhülse (16) versehen ist.

7. Zug-Druck-Kuppelstangeneinrichtung nach Anspruch 1 bis 6, **dadurch gekennzeichnet, dass** bei einem kegelförmig ausgebildeten Zentrierstumpfteil (10) der Kegelseitenwinkel mindestens einen Winkel (α_{T}) einer entstehenden Tangente (T) des Radius (R_{A}) im Kipppunkt (M3) beträgt.

## Claims

1. Drawing and buffing gear for railway vehicles with all-round directional coupling effect, comprising a support bearing (2) for rigid attachment to the under-frame of the railway vehicle, spring elements (13, 14, 15) for producing spring forces and damping and ball and socket joint-type mounting parts for creating a coercion-free tilting motion at the drawbar ends between support bearings and drawbars, **characterized in that** a drawbar (3) with a directional coupling pressure plate (4) having a roll-off curve (5) is arranged on the pressure accommodation side of a support bearing (2) and a tow-bar (6), formed rigidly as final part of the drawbar (3), is provided fixed or able to move axially-lengthwise in the support bearing (2), whereby the tow-bar (6) protrudes through the support bearing (2) and as change-over a curved or conically-shaped centering stub part (10) as well as being arranged one side on the pressure seat side is assigned to the tow-bar (6) in its passage through the support bearing (2), which projects into a centering funnel (11) arranged in the support bearing (2) as well as changing over into an opening funnel (12), whereby either a traction disk (7) having a spherical abutment surface is arranged on the traction accommodation side of the support bearing (2) or traction swivel stops (18) on the pressure side of the support bearing (2) assigned to this and the tow-bar (6) carries springs (13; 14; 15) on the traction and/or pressure accommodation side of the support bearing (2).

2. Drawing and buffing gear according to Claim 1, **characterized in that** a directional coupling radius (R-Ri) of the directional coupling pressure plate (4) is implemented, which is equal to or larger than half the drawbar length, measured between the support bearings (2).

3. Drawing and buffing gear according to Claim 1 and 2, **characterized in that** in the case of the curved-shaped centering stub part (10) this projects by 1/3 of a support bearing thickness (t) into the support bearing (2), whereby the curvature of the centering stump part (10) follows a radius (R_{A}) around an initial tilting point (M2 and M3), and a longitudinal dimension (L2) of the centering funnel (11) is implemented shorter by an angular dimension (α) of the maximum excursion of a drawbar (1) than a longitudinal dimension (L1) of the centering stump part (10), whereby in consideration of a cutting plane through the longitudinal axis of the drawbar the initial tilting points (M2 and M3) correspond to the cross-over points between roll-off curve and centering stub part.

4. Drawing and buffing gear according to Claim 1 to 3, **characterized in that** the traction disk (7) with its spherical abutment surface is in effective communication with the support bearing (2) via a ball and socket joint shoulder (8), which is formed as exchangeable ball and socket joint ring (9) with good friction behaviour, whereby the centre of the ball and socket joint shoulder (8) is located at an imaginary average tilting point (M1).

5. Drawing and buffing gear according to Claim 1 to 3, **characterized in that** the axially lengthwise-adjustable directional coupling pressure plate (4), which is formed with a directional coupling sleeve (16), the springs (15) as well as a pressure disk (17), which comes into contact with a thrust ring (19) are arranged between the support bearings (2) and the traction swivel stops (18) and the contact surfaces of the pressure disk (17) and those of the traction swivel stop (18), which possess a common outline, follow the radius of the imaginary average tilting point (M1), and a pressure sleeve (20) is arranged between the directional coupling pressure plate (4) with centering stub part (10) and the tow-bar (6).

6. Drawbar device according to anyone of the above claims, **characterized in that** to achieve a pressure and traction-side suspension of the drawbar (3), both springs (13) for traction forces are arranged on the traction accommodation side and springs (14) for buffing forces are arranged on the pressure accommodation side of the support bearing (2), whereby the directional coupling pressure plate (4) is provided with the directional coupling sleeve (16) for axial lengthwise movement.

7. Drawing and buffing gear according to Claims 1 to 6, **characterized in that** in the case of a conically-shaped centering stub part (10) the conical side angle is at least an angle (ατ) of a developing tangent (T) of the radius (R_{A}) at the tilting point (M3).

## Revendications

1. Dispositif de barre d'accouplement de traction - pression pour véhicules sur rails avec effet de redressement de l'articulation sur tous les côtés, comprenant un palier (2) d'appui pour le raccord rigide avec le châssis inférieur du véhicule sur rails, un élément (13, 14, 15) de ressort pour créer un parcours de ressort et un amortissement, et des pièces de palier en forme d'articulation sphérique afin d'effectuer un mouvement d'abattement non forcé aux extrémités de la barre d'accouplement, entre les paliers d'appui et les barres d'accouplement, **caractérisé en ce qu'**il dispose sur le côté de réception de la pression du palier (2) d'appui, une barre (3) d'accouplement avec une plaque (4) de pression de l'articulation de redressement présentant une courbe (5), laquelle permet un mouvement pendulaire, et une barre (6) de traction rigide comme une pièce finale de la barre (3) d'accouplement, laquelle est fixée à cet endroit ou peut se déplacer longitudinalement sur le palier (2) d'appui, sur lequel la barre (6) de traction s'enfonce au travers du palier (2) d'appui ; la barre (6) de traction, lors de son passage au travers du palier (2) d'appui, est assignée en tant que transition vers une pièce (10) tronquée de centrage courbe ou conique et, est disposée sur un de ses côtés sur le côté de réception de la pression, qui s'enfonce dans un cône (11) de centrage disposé sur le palier (2) d'appui et qui se transforme en un cône (12) d'ouverture, où un disque (7) de traction est disposé sur le côté de réception de la traction du palier (2) d'appui sur la barre (6) de traction ; le disque présente une surface de contact bombée sur laquelle sont disposées des butées (18) de rotation de traction associées au disque sur le côté de réception de la pression du palier (2) d'appui ; la barre (6) de traction comporte des ressorts (13; 14; 15) sur le côté de réception de la traction et/ou pression du palier (2) d'appui.

2. Dispositif de barre d'accouplement de traction - pression selon la revendication 1, **caractérisé en ce que** le rayon (R-Ri) de l'articulation de redressement de la plaque (4) de pression de l'articulation de redressement est égal ou supérieur à la moitié de la longueur de la barre d'accouplement, mesurée entre les paliers (2) d'appui.

3. Dispositif de barre d'accouplement de traction - pression selon la revendication 1 et 2, **caractérisé en ce que**, si le dispositif est muni d'une pièce (10) tronquée de centrage de forme courbe, cette dernière s'enfonce dans le palier (2) d'appui à environ 1/3 de l'épaisseur (t) du palier d'appui, dans lequel la courbure de la pièce (10) tronquée de centrage suit un rayon (R_{A}) autour d'un point (M2 et M3) initial d'abattement, et la mesure (L2) de la longueur du cône (11) autour d'une mesure (α) angulaire de l'inclinaison maximale de la barre (1) d'accouplement est plus courte que la mesure (L1) de la longueur de la pièce (10) tronquée de centrage, où les points (M2 et M3) initiaux d'abattement, selon un plan de découpe au travers de l'axe longitudinal de la barre d'accouplement, correspondent avec les points de croisement entre la courbe qui permet un mouvement basculant et la pièce tronquée de centrage.

4. Dispositif de barre d'accouplement de traction - pression selon la revendication 1 à 3, **caractérisé en ce que** le disque (7) de traction avec sa surface de contact bombée maintient un raccord effectif avec le palier (2) d'appui au moyen d'un prolongement (8) de l'articulation sphérique laquelle est configurée comme un anneau (9) échangeable de l'articulation sphérique avec un bon comportement de frottement, sur lequel le prolongement (8) de l'articulation sphérique trouve son point central sur un point (M1) central d'abattement imaginaire.

5. Dispositif de barre d'accouplement de traction - pression selon la revendication 1 à 3, **caractérisé en ce que** se trouvent disposés, entre les paliers (2) d'appui et les butées (18) de rotation de traction, la plaque (4) de pression de l'articulation de redressement laquelle peut se déplacer longitudinalement et le long de l'axe et est configurée avec un manchon (16) de l'articulation de redressement, le ressort (15), un disque (17) de pression monté sur un anneau (19) de pression, et les surfaces de guidage qui maintiennent en contact le disque (17) de pression avec les surfaces de guidage de la butée (18) de rotation de traction, qui ont un contour commun et suivent le rayon du point (M1) central d'abattement imaginaire ; un manchon (20) de pression se trouve disposé entre la plaque (4) de pression de l'articulation de redressement avec la pièce (10) tronquée de centrage et la barre (6) de traction.

6. Dispositif de barre d'accouplement selon une des revendications précédentes, **caractérisé en ce que**, pour obtenir une suspension de la barre (3) d'accouplement sur le côté de pression et sur le côté de traction, des ressorts (13) sont disposés pour les forces de traction sur le côté de réception de la traction ainsi que des ressorts (14) pour les forces de pression sur le côté de réception de la pression du palier (2) d'appui, sur lequel la plaque (4) de pression de l'articulation de redressement est montée avec le manchon (16) d'articulation de redressement pour pouvoir se déplacer le long de l'axe et longitudinalement.

7. Dispositif de barre d'accouplement de traction - pression selon la revendication 1 à 6, **caractérisé en ce que,** si le dispositif est muni d'une pièce (10) tronquée de centrage de forme conique, l'angle du côté du cône est au moins un angle (α_{T}) d'une tangente (T) du rayon (R_{A}) formé sur le point (M3) d'abattement.
